# EUROPÄISCHE PATENTSCHRIFT

(11) **EP 1 144 759 B1**
(45) Veröffentlichungstag und Bekanntmachung des Hinweises auf die Patenterteilung: **16.06.2004**
(21) Anmeldenummer: 00975781.6
(22) Anmeldetag: 21.09.2000
(51) Int. Cl.: E01B 9/68

(54) **RÖHRENMATTE UND VERFAHREN FÜR DEREN HERSTELLUNG**
MAT CONSISTING OF TUBES AND METHOD OF FABRICATION
MAT A TUBES ET PROCEDE DE FABRICATION

(30) Priorität: 18.10.1999 DE 19950253
(43) Veröffentlichungstag der Anmeldung: 17.10.2001
(73) Patentinhaber: Phoenix AG, 21079 Hamburg (DE)
(72) Erfinder: PAHL, Bernd, D-22547 Hamburg (DE); BLANK, Helmuth, D-21217 Seevetal (DE)
(86) Internationale Anmeldenummer: PCT/DE2000/003289
(87) Internationale Veröffentlichungsnummer: WO 2001/029319

(56) Entgegenhaltungen:
- EP-A- 0 569 867
- EP-A- 0 672 789
- WO-A-98/45537
- DE-A- 3 524 719

## Beschreibung

Die Erfindung betrifft eine Röhrenmatte aus elastomerem Werkstoff in Form eines Extrudates, umfassend wenigstens
- eine erste und zweite Stirnseite, die senkrecht oder gewinkelt zur Extrusionsrichtung angeordnet sind; sowie
- mehrere Röhren, die zwischen den beiden Stirnseiten parallel in Extrusionsrichtung verlaufen.

Eine gattungsgemäße Röhrenmatte wird beispielsweise in den Druckschriften DE-C-33 45 388, DE-C-34 03 234, DE-C-35 24 719 und EP-B-0 569 867 ausführlich beschrieben.

Bei den bisher bekannten Röhrenmatten konnte stirnseitig Schmutz und Wasser eintreten, was dann häufig dazu führte, daß die Röhrenmatte nicht mehr ihre volle Funktion in bezug auf ihre Elastizität erfüllen konnte.

Die Aufgabe der Erfindung besteht nun darin, eine Röhrenmatte bereitzustellen, bei der das Eindringen von Schmutz und Wasser weitestgehend ausgeschlossen wird, verbunden mit einer Verbesserung der elastischen Eigenschaften des Artikels bei gleichzeitiger Erhöhung der Lebensdauer, und dies bei dynamischen Dauerbeanspruchungen.

Gelöst wird diese Aufgabe dadurch, daß wenigstens ein Teil der Röhren in einstellbaren Abständen geschlossen sind, und zwar unter Ausbildung jeweils einer eingeschlossenen Luftsäule, wobei der Röhrenverschluß einen einstückigen Elastomerverbund mit der Röhrenmatte bildet.

Der Röhrenverschluß kann dabei in einer Linie senkrecht oder in einem Winkel ungleich 90°, vorzugsweise in einem Winkel von 45° bis 80°. zur Extrusionsrichtung verlaufen.

Hinsichtlich des Röhrenverschlusses kommen insbesondere folgende beiden Varianten zur Anwendung:
- Die erste und zweite Stirnseite der Röhrenmatte sind geschlossen, und zwar unter Ausbildung eines vollständig geschlossenen Röhrensystems.
- Die erste und/oder zweite Stirnseite der Röhrenmatte ist/sind teilweise oder vollständig offen, und zwar unter Ausbildung eines entsprechenden offenen Stirnbereiches. Im Mittenbereich der Röhrenmatte liegt jedoch ein geschlossenes Röhrensystem vor.

Zweckmäßigerweise werden für die Röhrenmatte folgende Werkstoffe verwendet:
- Die Röhrenmatte besteht aus einer vulkanisierten Kautschukmischung auf der Basis von Ethylen-Propylen-Dien-Mischpolymerisat (EPDM), wobei die Härte in Shore A 30° bis 50° beträgt.
- Der alternative Werkstoff ist eine vulkanisierte Kautschukmischung auf der Basis von Naturkautschuk (NR), wobei hier die Härte in Shore A 30° bis 60° beträgt.

Weitere übliche Mischungsingredienzien der jeweiligen Kautschukmischung sind beispielsweise Schwefel oder Schwefelspender, Beschleuniger, Zinkoxid, Füllstoff und Alterungsschutzmittel.

Die erfindungsgemäße Röhrenmatte findet insbesondere in der Schienenverkehrstechnik Anwendung, und zwar im Rahmen der Schwingungsdämpfung und Schalldämmung für folgende Einsatzgebiete:
- Sie dient als elastische Matte im Gleisbett oder Schotterbett. Unter diesem Gesichtspunkt wird die Röhrenmatte auch als Gleisbettmatte bzw.
   Unterschottermatte bezeichnet. Die Matte kann dabei gegebenenfalls mit einer Vliesschutzschicht oder dergleichen abgedeckt sein.
- Die Röhrenmatte hat die Funktion einer elastischen Einlage in Schwellenschuhsystemen.
- Sie dient ferner als elastische Unterlage in Schienenstützpunkten, insbesondere wiederum in Form einer Schienenunterlage, die unterhalb des Schienenfußes angeordnet ist.

Darüber hinaus besteht die Aufgabe der Erfindung darin, für die Röhrenmatte der oben beschriebenen Art ein Verfahren bereitzustellen, das einen sicheren Röhrenverschluß gewährleistet sowie wirtschaftlich ist.

Ein besonders vorteilhaftes Verfahren zur Herstellung der erfindungsgemäßen Röhrenmatte zeichnet sich durch folgende Verfahrensschritte aus:
- nach der Extrusion werden mit Hilfe einer Andrückrolle, die über den Umfang der Rolle verteilt mit Stiften versehen ist, die Röhren zugedrückt, und zwar unter Ausbildung von Sicken und Verschlußstegen;
- anschließend wird vulkanisiert.

Weitere vorteilhafte Verfahrensparameter werden im Rahmen der Figurenbeschreibung vorgestellt. Es zeigen:
- Fig. 1: eine Röhrenmatte mit Verschluß der Röhren unter Linienführung im Winkel ungleich 90° zur Extrusionsrichtung;
- Fig. 2: Details des Röhrenverschlusses gemäß Schnittlinie A-A (Fig. 1);
- Fig. 3: eine Röhrenmatte mit Verschluß der Röhren unter einer Linienführung senkrecht zur Extrusionsrichtung;
- Fig. 4: eine Röhrenmatte gemäß Schnittlinie A-A (Fig. 3);
- Fig. 5: eine Röhrenmatte gemäß Schnittlinie B-B (Fig. 3);
- Fig. 6: einen Verfahrensablauf der Herstellung einer Röhrenmatte gemäß Fig. 1.

In Verbindung mit diesen Figuren gilt folgende Bezugsziffernliste:
- **1**: Röhrenmatte
- **2**: Röhren
- **3**: Röhrenverschluß
- **4**: Oberseite der Röhrenmatte
- **5**: Sicke
- **6**: Verschlußsteg
- **7**: Röhrenmatte
- **8**: Röhren
- **9**: Röhrenverschluß
- **10**: Röhrenverschluß
- **11**: erste Stirnseite der Röhrenmatte
- **12**: zweite Stirnseite der Röhrenmatte
- **13**: Extruder mit Austrittsöffnung
- **14**: Tragrollen
- **15**: Andrückrolle
- **16**: Stifte
- **17**: Vulkanisationskanal

Fig. 1 zeigt eine Röhrenmatte **1** aus elastomerem Werkstoff, d.h. aus Gummi oder gummiähnlichem Kunststoff. Diese Röhrenmatte ist ein Extrudat mit der Extrusionsrichtung **Y**. Dabei ist eine Länge **L** bis zu 100 m realisierbar.

Die Röhrenmatte **1** weist mehrere Röhren **2** auf, die parallel in Extrusionsrichtung **Y** verlaufen. Die Röhren sind dabei in einstellbaren Abständen **a** geschlossen, und zwar unter Ausbildung jeweils einer eingeschlossenen Luftsäule. Der Röhrenverschluß 3 verläuft hier in einer Linie **X** bei einem Winkel α von etwa 55° zur Extrusionsrichtung **Y**. Dabei entstehen mehrere geschlossene Röhrensegmente I, II, III und IV.

Im Rahmen eines Artikelschnittes gibt es nun je nach Anforderung folgende zwei Möglichkeiten:
- Der Schnitt erfolgt entlang der Linie **X** mittig durch den Röhrenverschluß **3**. Dadurch entsteht eine Stirnseite der Röhrenmatte, die vollständig geschlossen ist.
- Der Schnitt erfolgt entlang der Linie **Z** senkrecht zur Extrusionsrichtung **Y**. Dadurch entsteht ein Röhrensegment **III,** das innerhalb der Stirnseite der Röhrenmatte offen ist. Dies kann jedoch in Kauf genommen werden, wenn die Röhrenmatte wenigstens ein geschlossenes Röhrensegment, insbesondere mehrere geschlossene Röhrensegmente in Reihenschaltung besitzt. Dies ist bei der Verwendung der Röhrenmatte **1** als Gleisbettmatte bzw. Unterschottermatte auch der Fall.

Fig. 2 zeigt den Röhrenverschluß **3**, wobei auf der Oberseite **4** der Röhrenmatte **1** innerhalb des Verschlußbereiches eine Sicke **5** gebildet ist. Der Röhrenverschluß selbst wird durch den Verschlußsteg **6** hervorgerufen.

Erfolgt nun der Artikelschnitt entlang der Linie **X** mittig durch den Verschlußsteg **6**, entsteht eine geschlossene Stirnseite der Röhrenmatte **1**.

Fig. 3 zeigt eine Röhrenmatte **7** mit Röhren **8**. Bei der Herstellung dieser Röhrenmatte als zunächst bahnförmiges Gebilde werden mehrere Röhrenverschlüsse **9, 10** gebildet, die hier im Gegensatz zu dem Ausführungsbeispiel gemäß Fig. 1 in einer Linie **X** senkrecht zur Extrusionsrichtung **Y** verlaufen. Die Röhren **8** sind dabei in einem einstellbaren Abstand **b** geschlossen, und zwar unter Ausbildung eines geschlossenen Röhrensegmentes **V**.

Im Rahmen dieses Ausführungsbeispiels erfolgt nun der Artikelschnitt entlang der Linie **X**, wobei sich eine erste Stirnseite **11** und eine zweite Stirnseite **12** bilden, die jeweils vollständig geschlossen sind. Dabei ist nur ein einziges geschlossenes Röhrensegment **V** vorhanden.

Eine derartige Röhrenmatte wird beispielsweise als elastische Einlage im Schwellenschuhsystemen verwendet.

Fig. 4 zeigt den Querschnitt (A-A) der Röhrenmatte 7 gemäß Fig. 3, wobei die Röhren **8** im Querschnitt gesehen im wesentlichen von halbkreisförmiger Gestalt sind, und zwar in alternativer Strukturanordnung. Es sind aber auch Röhren mit einer anderen Querschnittsgestalt (z.B. kreisförmig) möglich.

Fig. 5 zeigt nun einen Längsschnitt (B-B) der Röhrenmatte **7** gemäß Fig. 3, und zwar unter Ausbildung einer geschlossenen Röhre **8**. Hinsichtlich des Röhrenverschlusses **9,10** gilt das gleiche wie bei dem Röhrenverschluß **3** gemäß Fig. 2.

Fig. 6 beschreibt nun den verfahrenstechnischen Ablauf einer Röhrenmatte **1** gemäß Fig. 1.

Aus dem Extruder **13** tritt in Extrusionsrichtung **Y** die bahnförmige Röhrenmatte **1** aus. Auf einem tragenden Gleitsystem, insbesondere in Form von Tragrollen **14**, wird nun die Röhrenmatte geführt. Eine Andrückrolle **15**, die über den Umfang der Rolle verteilt mit Stiften **16** versehen ist, drückt nun die Röhren punktuell (d.h. ausschließlich innerhalb des Verschlußbereiches) zu, und zwar unter Ausbildung von Sicken **5** und Verschlußstegen **6** (Fig. 2). Der Röhrenverschluß **3** (Fig. 1, 2) verläuft dabei in einer Linie **X** bei einem Winkel ungleich 90°.

Nun tritt die Röhrenmatte **1** in einen Vulkanisationskanal **17** ein. Die Vulkanisation erfolgt dabei drucklos im UHF-Kanal, in einer Salzbadanlage oder Heißluftanlage.

Die Stifte **17** sind vorteilhafterweise auswechselbar. Stifte mit einem Durchmesser von etwa 20 mm beispielsweise haben sich bei Gleisbettmatten bzw. Unterschottermatten bewährt.

Bei einem anderen Anordnungsprinzip der Andrückrolle **15** und der Stifte **16** ist auch ein Röhrenverschluß **3** realisierbar, der in einer Linie **X** senkrecht zur Extrusionsrichtung **Y** verläuft.

## Patentansprüche

1. Röhrenmatte (1, 7) aus elastomerem Werkstoff in Form eines Extrudates, umfassend wenigstens
- eine erste und zweite Stirnseite (11, 12), die senkrecht oder gewinkelt zur Extrusionsrichtung (Y) angeordnet sind; sowie
- mehrere Röhren (2, 8), die zwischen den beiden Stirnseiten (11, 12) parallel in Extrusionsrichtung (Y) verlaufen;
**dadurch gekennzeichnet, daß**
- wenigstens ein Teil der Röhren (2, 8) in einstellbaren Abständen (a, b) geschlossen sind, und zwar unter Ausbildung jeweils einer eingeschlossenen Luftsäule, wobei der Röhrenverschluß (3, 9, 10) einen einstückigen Elastomerverbund mit der Röhrenmatte (1, 7) bildet.

2. Röhrenmatte nach Anspruch 1, **dadurch gekennzeichnet, daß** der Röhrenverschluß (9, 10) in einer Linie (X) senkrecht zur Extrusionsrichtung (Y) verläuft.

3. Röhrenmatte nach Anspruch 1, **dadurch gekennzeichnet, daß** der Röhrenverschluß (3) in einer Linie (X) bei einem Winkel α ungleich 90°, vorzugsweise in einem Winkel von 45° bis 80°, zur Extrusionsrichtung (Y) verläuft.

4. Röhrenmatte nach einem der Ansprüche 1 bis 3, **dadurch gekennzeichnet, daß** die erste und zweite Stirnseite (11, 12) geschlossen sind, und zwar unter Ausbildung eines vollständig geschlossenen Röhrensystems.

5. Röhrenmatte nach einem der Ansprüche 1 bis 3, **dadurch gekennzeichnet, daß** die erste und/oder zweite Stirnseite (11, 12) teilweise oder vollständig offen ist/sind, und zwar unter Ausbildung eines entsprechenden offenen Stirnbereiches, jedoch eines geschlossenen Röhrensystems im Mittenbereich der Röhrenmatte.

6. Röhrenmatte nach einem der Ansprüche 1 bis 5, **dadurch gekennzeichnet, daß** diese aus einer vulkanisierten Kautschukmischung auf der Basis von Ethylen-Propylen-Dien-Mischpolymerisat (EPDM) besteht.

7. Röhrenmatte nach Anspruch 6, **dadurch gekennzeichnet, daß** die Härte in Shore A 30° bis 50° beträgt.

8. Röhrenmatte nach einem der Ansprüche 1 bis 5, **dadurch gekennzeichnet, daß** diese aus einer vulkanisierten Kautschukmischung auf der Basis von Naturkautschuk (NR) besteht.

9. Röhrenmatte nach Anspruch 8, **dadurch gekennzeichnet, daß** die Härte in Shore A 30° bis 60° beträgt.

10. Röhrenmatte nach einem der Ansprüche 1 bis 9, insbesondere in Verbindung mit Anspruch 3 und 5, zur Verwendung als elastische Matte im Gleisbett oder Schotterbett, wobei die Matte gegebenenfalls mit einer Vliesschutzschicht oder dergleichen abgedeckt ist.

11. Röhrenmatte nach einem der Ansprüche 1 bis 9, insbesondere in Verbindung mit Anspruch 2 und 4, zur Verwendung als elastische Einlage in Schwellenschuhsystemen.

12. Röhrenmatte nach einem der Ansprüche 1 bis 9, insbesondere in Verbindung mit Anspruch 2 und 4, zur Verwendung als elastische Unterlage in Schienenstützpunkten, insbesondere in Form einer Schienenunterlage, die unterhalb des Schienenfußes angeordnet ist.

13. Verfahren zum Herstellen einer Röhrenmatte nach einem der Ansprüche 1 bis 12, wobei
- nach der Extrusion werden mit Hilfe einer Andrückrolle (15), die über den Umfang der Rolle verteilt mit Stiften (16) versehen ist, die Röhren innerhalb des Verschlußbereiches zugedrückt, und zwar unter Ausbildung von Sicken (5) und Verschlußstegen (6);
- anschließend wird vulkanisiert.

14. Verfahren nach Anspruch 13, **dadurch gekennzeichnet, daß** auswechselbare Stifte (16) verwendet werden.

15. Verfahren nach Anspruch 13 oder 14, **dadurch gekennzeichnet, daß** die Vulkanisation drucklos im UHF-Kanal, in einer Salzbadanlage oder-Heißluftanlage erfolgt.

16. Verfahren nach einem der Ansprüche 13 bis 15, **dadurch gekennzeichnet, daß** die Röhrenmatte (1, 7) in großer Länge hergestellt wird, und zwar unter Ausbildung von geschlossenen Röhrensegmenten (I, II, III, IV, V), verbunden mit einem anschließenden Artikelschnitt je nach Verwendungszweck.

## Claims

1. Mat made of tubes (1, 7) of elastomer material in the form of an extrusion, comprising at least
- a first and a second end side (11,12) which are arranged perpendicular or at an angle to the extrusion direction (Y); and
- a plurality of tubes (2, 8) which run parallel in the extrusion direction (Y) between the two end sides (11, 12);
**characterised in that**
- at least some of the tubes (2, 8) are closed at adjustable intervals (a, b) forming in each case an enclosed column of air, the tube closure (3, 9, 10) forming a one-piece elastomer composite with the mat made of tubes (1, 7).

2. Mat made of tubes according to claim 1, **characterised in that** the tube closure (9, 10) runs in a line (X) perpendicular to the extrusion direction (Y).

3. Mat made of tubes according to claim 1, **characterised in that** the tube closure (3) runs in a line (X) at an angle α other than 90°, preferably at an angle of 45° to 80°, to the extrusion direction (Y).

4. Mat made of tubes according to one of claims 1 to 3, **characterised in that** the first and second end sides (11, 12) are closed, forming a completely closed tube system.

5. Mat made of tubes according to one of claims 1 to 3, **characterised in that** the first and/or second end sides (11, 12) are partly or completely open, forming a corresponding open end area but a closed tube system in the middle area of the mat made of tubes.

6. Mat made of tubes according to one of claims 1 to 5, **characterised in that** this is made of a vulcanised rubber mixture on the basis of ethylene-propylene-diene mixed polymer (EPDM) .

7. Mat made of tubes according to claim 6, **characterised in that** the hardness in Shore A is 30° to 50°.

8. Mat made of tubes according to one of claims 1 to 5, **characterised in that** this is made of a vulcanised rubber mixture on the basis of natural rubber (NR).

9. Mat made of tubes according to claim 8, **characterised in that** the hardness in Shore A is 30° to 60°.

10. Mat made of tubes according to one of claims 1 to 9, in particular in conjunction with claims 3 and 5, for use as an elastic mat in the track bed or ballast bed, wherein the mat is covered if necessary with a protective layer of fleece or the like.

11. Mat made of tubes according to one of claims 1 to 9, in particular in conjunction with claims 2 and 4, for use as an elastic inlay in sleeper shoe systems.

12. Mat made of tubes according to one of claims 1 to 9, in particular in conjunction with claims 2 and 4, for use as an elastic underlay in rail supporting points, in particular in the form of a rail underlay which is arranged underneath the rail foot.

13. Method for production of a mat made of tubes according to one of claims 1 to 12, wherein
- after extrusion, the tubes are pressed together within the closure area with the aid of a pressure roller (15) which is provided with pins (16) distributed over the circumference of the roller, forming indentations (5) and closing walls(6),
- and then vulcanisation is carried out.

14. Method according to claim 13, **characterised in that** changeable pins (16) are used.

15. Method according to claim 13 or 14, **characterised in that** the vulcanisation is carried out without pressure in the UHF channel, in a salt bath installation or hot air installation.

16. Method according to one of claims 13 to 15, **characterised in that** the mat made of tubes (1, 7) is produced in a great length, forming closed tube segments (I, II, III, IV, V), and then cut into articles depending on the application.

## Revendications

1. Mat à tubes (1, 7) en matériau élastomère, ayant la forme d'un extrudat, comprenant au moins
- une première et une deuxième faces frontales (11, 12), disposées perpendiculairement ou sous un certain angle par rapport à la direction d'extrusion (Y); et
- une pluralité de tubes (2, 8), s'étendant parallèlement dans la direction d'extrusion (Y), entre les deux faces frontales (11, 12);
**caractérisé en ce qu'**
- au moins une partie des tubes (2, 8) sont fermés, suivant des espacements (a, b) réglables et précisément en formant chaque fois une colonne d'air incluse, la fermeture de tube (3, 9, 10) formant un composite en élastomère monobloc avec le mat à tube (1, 7).

2. Mat à tubes selon la revendication 1, **caractérisé en ce que** la fermeture de tube (9, 10) s'étend suivant une ligne (X), perpendiculaire à la direction d'extrusion (Y).

3. Mat à tubes selon la revendication 1, **caractérisé en ce que** la fermeture de tube (3) s'étend selon une ligne (X), sous un angle α différent de 90°, de préférence sous un angle de 45° à 80° par rapport à la direction d'extrusion (Y).

4. Mat à tubes selon l'une des revendications 1 à 3, **caractérisé en ce que** la première et la deuxième faces frontales (11, 12) sont fermées et, précisément, en formant un système tubulaire complètement fermé.

5. Mat à tubes selon l'une des revendications 1 à 3, **caractérisé en ce que** la première et/ou la deuxième faces frontales (11, 12) est/sont partiellement complètement ouvertes et, précisément, en formant une zone frontale ouverte correspondante, cependant d'un système tubulaire fermé dans la zone centrale du mat à tubes.

6. Mat à tubes selon l'une des revendications 1 à 5, **caractérisé en ce qu'**il est formé d'un mélange de caoutchoucs vulcanisés à base de polymérisat mélangé éthylène-propylène-diène (EPDM).

7. Mat à tubes selon la revendication 6, **caractérisé en ce que** la dureté, exprimée en shore A, est de 30° à 50°.

8. Mat à tubes selon l'une des revendications 1 à 5, **caractérisé en ce que** celui-ci est formé d'un mélange de caoutchoucs vulcanisé, à base de caoutchouc naturel (NR).

9. Mat à tubes selon la revendication 8, **caractérisé en ce que** la dureté exprimée en shore A est de 30° à 60°.

10. Mat à tubes selon l'une des revendications 1 à 9, en particulier en liaison avec les revendications 3 et 5, pour utilisation en tant que mat élastique dans un lit de voie ou un lit de ballast, le mat étant le cas échéant couvert d'une couche protectrice non tissée ou analogue.

11. Mat à tubes selon l'une des revendications 1 à 9, en particulier en liaison avec les revendications 2 et 4, pour utilisation comme insert élastique dans des systèmes de semelles de traverses.

12. Mat à tubes selon l'une des revendications 1 à 9, en particulier en liaison avec les revendications 2 et 4, pour utilisation en tant que soubassement élastique, dans des points d'appui de rail, en particulier sous la forme d'un soubassement de rail, disposé au-dessous du pied de rail.

13. Procédé de fabrication d'un mat à tubes selon l'une des revendications 1 à 12, où
- après extrusion, à l'aide d'un rouleau de pressage (15), muni de tétons (16) répartis sur la périphérie du rouleau, on ferme par pressage les tubes, à l'intérieur de la zone de fermeture et, précisément, en formant des moulures (5) et des nervures de fermeture (6);
- on procède ensuite à une vulcanisation.

14. Procédé selon la revendication 13, **caractérisé en ce qu'**on utilise des tétons (16) remplaçables.

15. Procédé selon la revendication 13 ou 14, **caractérisé en ce que** la vulcanisation se fait sans pression dans un canal UHF, dans une installation à bain de sel ou une installation à air chaud.

16. Procédé selon l'une des revendications 13 à 15, **caractérisé en ce que** le matelas à tube (1, 7) est fabriqué à une plus grande longueur et, précisément, en formant des segments tubulaires (I, II, III, IV, V) fermés, ce qui est lié à une opération de découpage subséquente d'articles selon le but d'utilisation.
